# EUROPÄISCHE PATENTANMELDUNG

(11) **EP 1 227 059 A1**
(43) Veröffentlichungstag der Anmeldung: **31.07.2002**
(21) Anmeldenummer: 01101964.3
(22) Anmeldetag: 29.01.2001
(51) Int. Cl.: B67D 5/02, B67D 5/54, B67D 1/00

(54) **Druckdifferenzgesteuertes Injizieren einer Flüssigkeit in einen umgebenden Raum**

(71) Anmelder: Schmalbach-Lubeca AG, 40880 Ratingen (DE)
(72) Erfinder: Ullmann, Bernd, D-53121 Bonn (DE)
(74) Vertreter: Olgemöller, Luitgard, Dr.

(57) **Zusammenfassung**

Die Erfindung betrifft eine Vorrichtung zum Injizieren einer Flüssigkeit aus einem vollständig geschlossenen Flüssigkeitsreservoir in einen dieses Reservoir vollständig umgebenden Raum mit zumindest teilweise flexibler Wandung, mit einem Winkelhebel (3,7) und einem dehn- oder entfaltbaren Gassack (4), dadurch gekennzeichnet, dass der Winkelhebel mit seinem Drehpunkt (6) mit einer Unterlage (8,9) verbunden ist, der Gassack so zwischen dem ersten Arm (7) des Winkelhebels und der Unterlage (9) angeordnet ist, daß er bei zunehmendem Umfang als Kraft an dem Arm des Winkelhebels angreift und dessen Winkel zur Unterlage vergrößert, und der Gassack weiterhin eine offene Gasverbindung (5) aufweist, die mit einem Gasreservoir verbunden werden kann und derart dimensioniert ist, daß das im Gassack enthaltene Gas bei einem plötzlichen Druckabfall im Gasreservoir und im den Gassack umgebenden Raum zu wesentlichen Anteilen im Gassack verbleiben muß und dessen Umfang vergrößert, und ein Bereich (2) zwischen dem zweiten Arm (3) des Winkelhebels und der Unterlage (8) vorgesehen ist, durch den der Raum, in den die Flüssigkeit injiziert werden soll, derart hindurchgelegt werden kann, daß sich das vollständig geschlossene Flüssigkeitsreservoir ebenfalls zwischen dem zweiten Arm (3) des Winkelhebels und der Unterlage (8) befinden kann.

## Beschreibung

Die vorliegende Erfindung betrifft eine Vorrichtung, die sich zum Injizieren einer Flüssigkeit aus einem vollständig geschlossenen Flüssigkeitsreservoir in einen dieses Reservoir vollständig umgebenden Raum eignet, wobei die Flüssigkeit erst dann aus dem Reservoir treten kann, wenn dessen Wandung zum Platzen oder Reißen gebracht wird. Die Erfindung ist auf eine Vorrichtung gerichtet, mit deren Hilfe die für das Platzen oder Reißen der Reservoirwandung initial erforderliche Kraft nicht durch mechanischen Druck ausgeübt wird.

Ein vollständig mit Flüssigkeit gefüllter, vollständig geschlossener Raum kann das geeignete Mittel sein, um eine Flüssigkeit bereitzuhalten, die erst zu einem durch bestimmte Bedingungen vorgegebenen Zeitpunkt in die Umgebung dieses Raums injiziert werden soll. Ein solcher Raum wird hier nachstehend als Flüssigkeitsreservoir bezeichnet. Das Flüssigkeitsreservoir wird bei Bedarf durch eine beliebige Krafteinwirkung von außen zum Platzen oder Reißen gebracht. Allerdings ist es für diese Krafteinwirkung erforderlich, eine mechanische Einrichtung vorzusehen, die diese Kraft entweder direkt ausübt oder auf die über weitere mechanische Einrichtungen die erforderliche Kraft einwirkt.

In bestimmten Fällen kann ein Bedürfnis bestehen, die vorstehend beschriebene Flüssigkeitsinjektion - aus welchem Grund auch immer - in einem Raum durchzuführen, in dem kein unmittelbarer mechanischer Eingriff vorgenommen werden soll oder kann. Dies kann beispielsweise ein Raum oder Behälter sein, der gegenüber der Außenwelt abgeschlossen ist und/oder unter Druck steht. Die vorliegende Erfindung stellt eine Vorrichtung bereit, mit der eine Flüssigkeitsinjektion ohne mechanisches Mittel als auslösende Kraft durchgeführt werden kann.

Die Aufgabe der Erfindung wird durch eine Vorrichtung nach Anspruch 1 und ein Verfahren nach Anspruch 10 gelöst.

**Figur 1** zeigt eine Ausgestaltung der erfindungsgemäßen Vorrichtung in der Aufsicht.

Die **Figuren 2 und 3** zeigen dieselbe Ausgestaltung von der Seite, und zwar einmal vor und einmal nach dem Platzen des Flüssigkeitsreservoirs.

**Figur 4** zeigt die beiden Winkelhebel derselben Ausgestaltung in perspektivischer Ansicht.

Die Erfindung stellt die mechanische Kraft, mit der das Flüssigkeitsreservoir zum Platzen gebracht werden soll, initial dadurch bereit, dass in einem beliebigen gashaltigen Kompartiment, z.B. innerhalb eines unter Druck stehenden Containers, ein plötzlicher Druckabfall bewirkt wird. Das gashaltige Kompartiment (hier nachstehend auch als Gasreservoir bezeichnet) ist über eine offene Gasverbindung mit einem dehnoder entfaltbaren Gassack verbunden. Die Länge und/oder der Durchmesser der offenen Gasverbindung ist/sind so gewählt, dass ein sehr schneller Gasaustausch zwischen Gasreservoir und Gassack nicht möglich ist. Fällt der Druck im Gasreservoir plötzlich ab, kann das im Gassack befindliche Gas daher nicht ebenso schnell in das Gasreservoir entweichen, um den Druck wieder auszugleichen, so dass sich der Gassack aufbläht. Die Volumenvergrößerung des Gassackes wird nun genutzt, um den einen Arm eines Winkelhebels gegenüber einer Unterlage aufzuspreizen. Das Flüssigkeitsreservoir befindet sich währenddessen zwischen dem zweiten Arm des Winkelhebels und der Unterlage. Da ein Winkelhebel eine starre Achse zwischen seinen beiden Armen besitzt, wird durch das Aufspreizen des ersten Arms der Winkel zwischen dem zweiten Arm und der Unterlage verringert. Die hierbei auftretende Kraft bringt das Flüssigkeitsreservoir zum Reißen oder Platzen.

Die Erfindung ist auf jede Flüssigkeitsinjektion aus einem vollständig gefüllten Flüssigkeitsreservoir in einen beliebigen, das Reservoir umgebenden Raum anwendbar. Unter "vollständig gefülltem Flüssigkeitsreservoir" ist vor allem zu verstehen, dass der Raum des Reservoirs vollständig mit Flüssigkeit gefüllt ist, d.h. bezogen auf seine Geometrie das maximale Volumen an Flüssigkeit enthält. Ein Gasanteil ist in der Regel nicht günstig, da sich Gas wesentlich leichter komprimieren lässt als eine Flüssigkeit und daher dazu führen würde, dass die auf das Reservoir einwirkende Kraft dessen Wandung nicht zum Platzen oder Reißen bringen könnte und dazu, dass das Reservoir bereits durch Temperaturschwankungen unerwünscht platzen könnte. Die Wandung des Flüssigkeitsreservoirs ist flexibel und bezüglich des Kraftaufwands, der für das Platzen oder Reißen erforderlich ist, an die Kraft angepaßt, die durch den Winkelhebel ausgeübt werden kann. Das Flüssigkeitsreservoir kann daher in vorteilhafter Weise als Säckchen oder dgl. aus einer Kunststoffoder Metallfolie oder einem Laminat aus mehreren solchen Materialien ausgebildet sein. Eine dünne Kunststoffolie, z.B. aus Polyethylen, ist günstig, da sie leicht zum Reißen gebracht werden kann. Diese kann beispielsweise etwa 0,050 bis 0,2 mm und vorzugsweise etwa 0,1 mm dick sein. Das Material sollte möglichst wenig dehnbar sein, so dass sich statt dessen auch eine Metallfolie oder ein Laminat aus Kunststoff und Metall anbieten kann. Gegebenenfalls kann auch eine Sollreißstelle vorgesehen sein.

Der Raum, in den die Flüssigkeit aus dem Reservoir injiziert werden soll, ist im wesentlichen völlig frei wählbar. Zumindest der Bereich seiner Wandung, der sich ebenfalls zwischen dem zweiten Arm des Winkelhebels und der Unterlage befindet (weil er das Flüssigkeitsreservoir vollständig umgibt), sollte jedoch vorzugsweise aus einem flexiblen, nachgiebigen Material bestehen, damit die Wirkung des Hebelarms auf das Flüssigkeitsreservoir nicht durch das Wandmaterial dieses Raums abgeschwächt wird. Außerhalb dieses Bereichs bestehen jedoch keinerlei räumliche oder materialbezogene Beschränkungen. Die Erfindung kann beispielsweise auch für die Injektion von Flüssigkeit in einen im übrigen völlig starren Körper oder in einen solchen verwendet werden, der sich mit einer beliebigen Raumform und/oder weit über die Maße der erfindungsgemäßen Anordnung hinaus erstreckt.

Die Fixierung des Flüssigkeitsreservoirs zwischen dem zweiten Arm des Winkelhebels und der Unterlage kann auf unterschiedliche Weise erfolgen. Die Vorrichtung kann so angeordnet sein, dass das Flüssigkeitsreservoir durch Gravitation an seinem Platz gehalten wird. In anderen Fällen ist es vorteilhaft, das Flüssigkeitsreservoir zu befestigen. Dies kann beispielsweise dadurch geschehen, dass seine Wandung mit der des umgebenden Raums verklebt, versiegelt oder vorzugsweise verschweißt ist, zum Beispiel dann, wenn diese Teile aus Polyethylen bestehen. Das Reservoir kann in dem umgebenden Raum auch dadurch fixiert sein, dass die Wandung des umgebenden Raumes fest an der Wandung des Flüssigkeitsreservoirs anliegt. Das kann beispielsweise dadurch erreicht werden, dass der umgebende Raum vollständig evakuiert ist. Die Wandung des umgebenden Raums kann seinerseits auf seiner anderen Seite durch Gravitation oder eine Befestigung auf die gleiche Weise mit dem zweiten Arm des Winkelhebels und der Unterlage verbunden werden. In einer anderen Ausgestaltung der Erfindung besitzt die Drehachse des Winkelhebels eine Vorspannung, die bewirkt, dass der zweite Arm das Flüssigkeitsreservoir gegen die Unterlage drückt und auf diese Weise hält.

Der in der erfindungsgemäßen Vorrichtung eingesetzte Hebel ist ein zweiarmiger Winkelhebel, der über einen Drehpunkt beweglich mit einer Unterlage verbunden ist, dessen Arme aber zueinander starr sind. Der Ausdruck "Unterlage" soll nicht bedeuten, dass sich dieses Teil unterhalb der Hebelarme befindet, da die Vorrichtung nicht an eine bestimmte räumliche Fixierung gebunden ist. Unter "Unterlage" ist vielmehr jede Fläche oder jeder Gegenstand zu verstehen, die/der die Last, die einer der Hebelarme bei einem bestimmten Druck ausübt, aufnimmt. In einer bevorzugten Ausgestaltung hat die Unterlage ebenfalls die Gestalt eines Winkelhebels; beide Teile sind über ihren Drehpunkt miteinander verbunden, der sich am selben Ort befindet.

Die Verbindung zwischen den beiden Winkelhebeln oder dem (einzigen) Winkelhebel und der Unterlage kann in verschiedener Weise ausgebildet sein, z.B. je nachdem ob eine Vorspannung erforderlich ist oder nicht. In einer Ausgestaltung der Erfindung sind zwei Winkelhebel oder ein Winkelhebel und eine Unterlage vorgesehen, die (jeweils) im Bereich des bzw. ihres Drehpunktes Buchsen oder Ösen besitzen. Werden die Buchsen oder Ösen in Achsrichtung fluchtend übereinandergebracht, kann eine Achse im Drehpunkt eingesetzt werden, um die die beiden Hebel frei beweglich sind, soweit es die Arme erlauben. In einer anderen Ausgestaltung ist statt einer Achse ein flexibles Mittelteil vorgesehen, das integral mit beiden starreren Winkelhebeln (bzw. dem Winkelhebel und der Unterlage) verbunden ist. Die letztgenannte Ausgestaltung lässt sich ggf. als einstückiges Kunststoffspritzgußteil herstellen.

In Abhängigkeit vom Volumen des Flüssigkeitsreservoirs kann die erfindungsgemäße Vorrichtung in ihrer Größe frei gestaltet werden. Wenn relativ kleine Dimensionen gewünscht sind, z.B. für Flüssigkeitsreservoire im Bereich von wenigen Millilitern (beispielhaft 1 bis 20 ml, z.B. 5 oder 10 ml), wird die Hebellänge zweckmäßigerweise im Zentimeterbereich sein und kann z.B. 0,5 bis 20 cm betragen. Die Wahl der Breite des Winkelhebels wird unter Berücksichtigung ähnlicher Erwägungen getroffen. Ein breiter Hebel kann günstig sein, um die Last, die durch den sich ausdehnenden Gassack auf den Hebel einwirkt, relativ groß zu machen, wobei ein relativ großflächiger Gassack, der z.B. in aufgeweitetem Zustand die Form eines Zylinders annehmen kann, zwischen einer breiten Hebelfläche und einer entsprechenden Unterlage angeordnet wird.

Das Material des Winkelhebels und der Unterlage kann ebenfalls dem vorgesehenen Zweck entsprechend frei gewählt werden. Wenn nur kleine Hebelkräfte erforderlich sind, kann der Winkelhebel, ggf. zusammen mit Drehpunkt und Unterlage, unter anderem aus Kunststoff, insbesondere aus Polypropylen gefertigt sein, z.B. als Spritzgußteil.
Der Gassack befindet sich zwischen dem ersten Arm des Winkelhebels und dessen Unterlage. Als Gassack wird ein Behälter aus flexiblem Material bezeichnet, das entweder dehnbar sein muss oder in Falten gelegt werden kann. Das Material für diesen Sack kann je nach Bedarf beliebig gewählt werden und beispielsweise ein gasdichtes Kunststoffmaterial sein. Gegebenenfalls kann der Gassack auch als Spritzgußteil hergestellt werden. Er kann eine gleichbleibende oder unterschiedliche Wandstärke besitzen. In gut geeigneter Weise besitzt er vorgeformte Falten in Zieharmonika-Form, z.B. zusammen mit einem glatten Boden und einer glatten Decke. Statt dessen kann er z.B. auch eine Hülle besitzen die nach dem Luftballon-Prinzip durch das sich ausdehnende Gas "aufgeblasen" wird. Wie bereits oben erwähnt, kann der Hebel der erfindungsgemäßen Vorrichtung breit sein, um einem relativ großen Gassack Platz zu bieten. Der Sack kann dann beispielsweise eine annähernd zylindrische, walzenähnliche oder eine quaderähnliche Form aufweisen.

Der Gassack ist gas- und flüssigkeitsdicht und ist nur über eine offene Gasverbindung mit einem Gasreservoir verbunden. Die Gasverbindung der vorliegenden Erfindung ist häufig ein starrer oder flexibler Schlauch oder ein Röhrchen oder dgl. mit einer Geometrie, die einen schnellen Gasaustausch zwischen Gassack und Umgebung verhindert. Entsprechende Geometrien sind dem Fachmann bekannt. So dauert es mindestens einige Sekunden, ggf. sogar mehrere Minuten, bis ein Druckausgleich zwischen zwei Gasvolumina mit je etwa 5 bis 50 ml hergestellt ist, die um ca. 2-5 bar differieren, wenn die Gasverbindung zwischen den Volumina einen Durchmesser von etwa 0,2 bis 0,4 mm besitzt, selbst wenn sie nicht einmal 1 bis 3 cm lang ist. In bestimmten Fällen kann die Gasverbindung sogar ausschließlich aus der Öffnung zwischen den beiden Gasvolumina bestehen, d.h. nur die Dicke der Wand zwischen den beiden Volumina besitzen, insbesondere, wenn der Gasdurchtritt durch zusätzlich Effekte wie die Oberflächenspannung einer Flüssigkeit verzögert wird, die so angeordnet ist, dass das Gas sie auf seinem Weg vom Gassack zu dem Gasreservoir passieren muss. Umgekehrt kann auch eine entsprechend lange Gasverbindung gewählt werden, um die Passage des Gases zu verzögern: Wenn sie z.B. mindestens ca 6 cm lang ist, kann sie einen Durchmesser von bis zu 1 mm aufweisen, wenn sie geeignet sein soll, den Gasaustritt aus einem etwa 5 bis 20 ml fassenden Gassack in geeigneter Weise zu verzögern. Unter "plötzlichem Druckabfall" im Sinne der vorliegenden Erfindung ist dagegen ein Druckabfall zu verstehen, der innerhalb von wenigen Milli- bis Zehntelsekunden erfolgt, also um mehrere Zehnerpotenzen schneller ist. Selbstverständlich werden die Länge und der Durchmesser der Gasverbindung anhand der Dimensionen der erfindungsgemäßen Vorrichtung vom Fachmann in geeigneter Weise ausgewählt und können dementsprechend stark variieren.

Die vorliegende Erfindung ist z.B. für die Anwendung in Druckräumen geeignet, vor allem dann, wenn diese keiner direkten mechanischen Manipulation zugänglich sind. In vorteilhafter Weise kann dabei in solchen Fällen, in denen der Druckraum plötzlichen Druckschwankungen ausgesetzt ist, ein Gaskompartiment im Druckraum selbst als das Gasreservoir benutzt werden, das mit dem Gassack in Verbindung steht. Als Beispiel für einen geeigneten Druckraum sei eine nicht vollständig mit Flüssigkeit gefüllte, unter Gasdruck stehende Dose, wie etwa eine Getränkedose, genannt.

Nachstehend soll die erfindungsgemäße Vorrichtung anhand von Figuren näher erläutert werden, die eine spezielle Ausgestaltung der Erfindung zeigen.

Figur 1 ist die Aufsicht auf eine erfindungsgemäße Vorrichtung. Der Winkelhebel besitzt zwei in etwa quadratische Hebelarme 3 und 7, die im Drehpunkt 6 über eine Achse 13 miteinander verbunden sind. Die Unterlage, die den Gegendruck ausübt, ist nicht gezeigt. Unterhalb des ersten Hebelarms 3 und damit zwischen dem Hebelarm und der nicht gezeigten Unterlage) befindet sich der Gassack 4. Unterhalb des Hebelarms 7 (und damit zwischen dem Hebelarm und der nicht gezeigten Unterlage) befinden sich das Flüssigkeitsreservoir 1 und der dieses vollständig umgebende Raum 2, der hier die Form eines Schlauches besitzt. Das Reservoir ist in dieser Ausgestaltung annähernd kugelförmig. Die Flüssigkeit im Flüssigkeitsreservoir ist gestrichelt dargestellt. Der Gassack 4 hat in dieser Ausgestaltung nach der Volumenvergrößerung eine etwa walzenförmige Gestalt. Die Gasverbindung 5 wird für die Aufweitung des Gassacks 4 mit einem hier nicht gezeigten Gasreservoir verbunden.

Figur 2 zeigt dieselbe Ausgestaltung der Erfindung von der Seite, und zwar vor dem Platzen des Flüssigkeitsreservoirs. Der das Flüssigkeitsreservoir vollständig umgebende Raum 2, in den die Flüssigkeit injiziert werden soll, hat in dieser Ausgestaltung einen Schlauchdurchmesser mit nur wenig mehr lichter Weite als dem Durchmesser des Flüssigkeitsreservoirs. Es sollte aber klar sein, dass dieser Raum in keiner Weise derartig unter dem Hebelarm hindurchgeführt werden muss; er kann sich stattdessen auch in seinen Dimensionen weit über die erfindungsgemäße Vorrichtung hinaus erstrecken. Der Winkelhebel (3,7) und die Unterlage (8,9) sind in dieser Ausgestaltung der Erfindung identisch als zwei Winkelhebel ausgestaltet; die Hebelwirkung wird demzufolge von beiden Teilen gleichermaßen ausgeübt, wie beispielsweise bei einer Wäscheklammer, wobei die ersten Arme 7 und 9 den Gassack einschließen und die zweiten Arme 3 und 8 das Flüssigkeitsreservoir. Der Gassack 4 befindet sich in seinem "schlaffen" Ausgangszustand. Die Gasverbindung 5 verbindet ihn mit einem nicht gezeigten Gasreservoir 10.

Figur 3 zeigt dieselbe Ansicht dieser Ausgestaltung bei sich aufblähendem Luftsack 4. Durch dessen Volumenvergrößerung werden die beiden Hebelarme 7 und 9 auseinandergedrückt; aufgrund der starren Winkelverbindung der Arme eines jeden Hebels werden die beiden Hebelarme 3 und 8 entsprechend zusammengedrückt, wodurch das Flüssigkeitsreservoir zum Platzen gebracht wird. Mit Punkten ist die Flüssigkeit angedeutet, die daraufhin in den das Reservoir 1 umgebenden Raum 2 fließt; das Reservoir 1 selbst ist zusammengefallen.

Figur 4 zeigt in perspektivischer Ansicht zwei Winkelhebel, die in ihrem Drehpunkt jeweils an verschiedenen Stellen Buchsen 11 und 12 aufweisen. Werden die Buchsen fluchtend in den gemeinsamen Drehpunkt gebracht, können die beiden Winkelhebel mit Hilfe einer hindurchgesteckten Achse (nicht gezeigt) verbunden werden.

## Patentansprüche

1. Vorrichtung zum Injizieren einer Flüssigkeit aus einem vollständig geschlossenen Flüssigkeitsreservoir in einen dieses Reservoir vollständig umgebenden Raum mit zumindest teilweise flexibler Wandung, mit einem Winkelhebel (3,7) und einem dehn- oder entfaltbaren Gassack (4), **dadurch gekennzeichnet, dass**
- der Winkelhebel mit seinem Drehpunkt (6) mit einer Unterlage (8,9) verbunden ist,
- der Gassack so zwischen dem ersten Arm (7) des Winkelhebels und der Unterlage (9) angeordnet ist, daß er bei zunehmendem Umfang als Kraft an dem Arm des Winkelhebels angreift und dessen Winkel zur Unterlage vergrößert, und der Gassack weiterhin eine offene Gasverbindung (5) aufweist, die mit einem Gasreservoir verbunden werden kann und derart dimensioniert ist, daß das im Gassack enthaltene Gas bei einem plötzlichen Druckabfall im Gasreservoir und im den Gassack umgebenden Raum zu wesentlichen Anteilen im Gassack verbleiben muß und dessen Umfang vergrößert, und
- ein Bereich (2) zwischen dem zweiten Arm (3) des Winkelhebels und der Unterlage (8) vorgesehen ist, durch den der Raum, in den die Flüssigkeit injiziert werden soll, derart hindurchgelegt werden kann, daß sich das vollständig geschlossene Flüssigkeitsreservoir ebenfalls zwischen dem zweiten Arm (3) des Winkelhebels und der Unterlage (8) befinden kann.

2. Vorrichtung nach Anspruch 1, **dadurch gekennzeichnet, dass** die Unterlage ein zweiter Winkelhebel (8,9) ist, dessen Drehpunkt sich am selben Ort befindet wie der Drehpunkt (6) des ersten Winkelhebels (3,7) und mit diesem verbunden ist.

3. Vorrichtung nach Anspruch 2, **dadurch gekennzeichnet, dass** jeder der beiden Winkelhebel (3,7 und 8,9) einteilig geformt ausgebildet ist und im Bereich seines Drehpunktes Buchsen (11,12) aufweist, die durch eine Achse verbunden sind.

4. Vorrichtung nach Anspruch 2, **dadurch gekennzeichnet, dass** die Arme der beiden Winkelhebel (3,7 und 8,9) aus einem starren oder im wesentlichen starren Kunststoffmaterial bestehen und im Drehpunkt durch ein einstückig mit ihnen verbundenes, flexibles Kunststoffteil miteinander verbunden sind.

5. Vorrichtung nach einem der voranstehenden Ansprüche, weiterhin umfassend das vollständig geschlossene Flüssigkeitsreservoir (1), dessen Flüssigkeit in den es umgebenden Raum (2) mit zumindest teilweise flexibler Wandung injiziert werden soll, **dadurch gekennzeichnet, dass** das Flüssigkeitsreservoir eine Wandung aufweist, die leicht zum Platzen oder Reißen gebracht werden kann, und so zwischen dem zweiten Arm (3) des Winkelhebels und der Unterlage (8) angeordnet ist, dass eine auf den Arm (3) des Winkelhebels ausgeübte Kraft als Last auf die Wand des Flüssigkeitsreservoirs einwirkt und sie zum Platzen oder Reißen bringt.

6. Vorrichtung nach Anspruch 5, **dadurch gekennzeichnet, dass** das Flüssigkeitsreservoir vollständig mit Flüssigkeit gefüllt ist.

7. Vorrichtung nach Anspruch 5 oder 6, **dadurch gekennzeichnet, dass** die Wandung des Flüssigkeitsreservoirs eine Sollreißstelle aufweist.

8. Vorrichtung nach einem der Ansprüche 5 bis 7, **dadurch gekennzeichnet, dass** das Flüssigkeitsreservoir (1) mit der Innenwand des ihn umgebenden Raums (2) verbunden und die Außenwand des umgebenden Raums (2) mit dem zweiten Arm (3) des Winkelhebels und/oder der Unterlage (8) verbunden ist.

9. Vorrichtung nach Anspruch 8, **dadurch gekennzeichnet, dass** die Verbindungen Kleb-, Siegel- oder Schweißverbindungen sind.

10. Vorrichtung nach einem der voranstehenden Ansprüche, **dadurch gekennzeichnet, dass** die Wandung des Flüssigkeitsreservoirs (1) und mindestens der Teil der flexiblen Wandung des umgebenden Raums (2), der sich zwischen dem zweiten Arm (3) des Winkelhebels und der Unterlage (8) befindet, aus oder unter Verwendung von Polyethylen hergestellt sind und/oder der Winkelhebel (3,7) und gegebenenfalls auch die Unterlage (8,9) aus Polypropylen hergestellt ist/sind.

11. Verfahren zum Injizieren einer Flüssigkeit aus einem vollständig geschlossenen Flüssigkeitsreservoir in einen dieses Reservoir vollständig umgebenden Raum mit zumindest teilweise flexibler Wandung, bei dem
- das Flüssigkeitsreservoir (2) vollständig mit Flüssigkeit gefüllt ist und zusammen mit zumindest einem.Teil der Wandung des dieses Reservoir vollständig umgebenden Raums zwischen dem zweiten Arm (3) eines Winkelhebels (3,6,7) und einer über dessen Drehpunkt (6) mit diesem Arm verbundenen Unterlage (8) einer Vorrichtung angeordnet ist, wobei die Vorrichtung weiterhin einen zwischen einem ersten Arm (7) des Winkelhebels und der Unterlage (9) angeordneten dehn- oder entfaltbaren, Gas enthaltenden Gassack (4) aufweist, der bei zunehmendem Umfang als Kraft an ersten Arm (7) des Hebels angreifen und dessen Winkel zur Unterlage vergrößern kann und über eine offene Gasverbindung (5) mit einem Gasreservoir (10) in Verbindung steht, wobei die Gasverbindung derart dimensioniert ist, daß das im Gassack enthaltene Gas bei einem plötzlichen Druckabfall im Gasreservoir und in dem den Gassack umgebenden Raum zu wesentlichen Anteilen nicht durch sie entweichen kann, und anschließend
- das Gasreservoir und der den Gassack umgebende Raum einem plötzlichen Druckabfall unterworfen werden, der eine Vergrößerung des Umfangs des Gassacks und damit eine Vergrößerung des Winkels zwischen dem ersten Arm (7) des Hebels und der Unterlage (9) und eine entsprechende Verringerung des Winkels zwischen dem zweiten Arm (3) des Hebels und der Unterlage (8) bewirkt, durch die die Wandung das Flüssigkeitsreservoirs (1) zum Platzen oder Reißen gebracht wird.
